# EUROPÄISCHE PATENTSCHRIFT

(11) **EP 0 141 987 B1**
(45) Veröffentlichungstag und Bekanntmachung des Hinweises auf die Patenterteilung: **04.11.1987**
(21) Anmeldenummer: 84111528.0
(22) Anmeldetag: 27.09.1984
(51) Int. Cl.: G08B 29/00, G08B 25/00

(54) **Verfahren zur Alarmsignalisation und Einrichtung zur Anwendung desselben**
Alarm signalling method and application device therefor
Méthode de signalisation d'alarme et dispositif d'application

(30) Priorität: 17.10.1983 CH 5633/83
(43) Veröffentlichungstag der Anmeldung: 22.05.1985
(73) Patentinhaber: CERBERUS AG, CH-8708 Männedorf (CH)
(72) Erfinder: Muggli, Jürg, Dr. sc. nat., Ch-8708 Männedorf (CH); Wuethrich, Alfred, Dr. sc. nat., CH-8032 Zürich (CH); Scheidweiler, Andreas, Dr. rer. nat., CH-8645 Jona (CH)
(74) Vertreter: Tiemann, Ulrich, Dr.-Ing.

## Beschreibung

Die Erfindung betrifft ein Verfahren zur Alarmsignalisation, bei dem nach einem ersten Ansprechen eines mit einer Signalzentrale verbundenen Detektors dieser von der Signalzentrale ein erstes Mal zurückgestellt wird, bei dem ferner zu einem vorbestimmten Zeitpunkt nach dem Ansprechen des Detektors in der Signalzentrale zwei Prüfzeiten mit vorbestimmten unterschiedlichen Laufzeiten gestartet werden und ein Alarmsignal erst nach wenigstens einmaligem Wiederansprechen des Detektors weitergeleitet wird, wenn der Detektor nach Ablauf der Prüfzeit mit kürzerer Dauer und vor Ablauf der Prüfzeit mit längerer Dauer ein zweites Mal anspricht, sowie eine Einrichtung zur Anwendung dieses Verfahrens.

Solche Verfahren und Einrichtungen eignen sich zur Signalisation verschiedenartiger Gefahrenzustände mittels geeigneter auf den betreffenden Zustand ansprechender Detektoren. Eine wichtige Anwendung ist beispielsweise die Signalisation eines Brandausbruches mittels auf ein Brandphänomen, z. B. Rauch, Brandaerosol, Brandgase, Flammenstrahlung, Temperaturvariationen etc., ansprechender Branddetektoren oder die Signalisation des Vorhandenseins brennbarer und/oder giftiger Gase.

Brandmeldeanlagen sollen einerseits einen Brand in einem möglichst frühen Stadium signalisieren und entsprechende Bekämpfungsmassnahmen auslösen. Dazu ist es erforderlich, hochempfindliche automatische Branddetektoren zu verwenden, welche bereits auf die im Frühstadium eines Brandes auftretenden Phänomene reagieren, z. B. lonisationsrauchmelder oder optische Rauchdetektoren. Wenn solche Branddetektoren jedoch mit höchstmöglicher Empfindlichkeit betrieben werden, besteht die Gefahr, dass durch Störgrössen ein Alarmsignal ausgelöst wird, obwohl kein Gefahrenzustand, d.h. kein Brand vorliegt, und dass durch einen solchen Fehl; oder Täuschungsalarm unnötigerweise aufwendige Brandbekämpfungsmassnahmen in Gang gesetzt werden, z. B. die Feuerwehr aufgeboten oder eine Löschanlage in Betrieb gesetzt wird.

Mit Verfahren und Einrichtung der eingangs genannten Art, wie sie z. B. aus DE-PS-2 051 649 bekannt sind, lassen sich durch die automatische Rückstellung eines Branddetektors nach dem Ansprechen und die Beobachtung des Wiederansprechens Bereits gewisse Fehlalarme durch kurzzeitige Störungen, wie Zigarettenrauchwolken oder transiente elektrische Störungen, vermeiden und von längerdauernden echten Brandzuständen unterscheiden. Um solche Störungen sicher zu eliminieren und zu unterscheiden, ist jedoch eine mehrmalige Wiederholung der Rückstell- und Wiedereinschalt-Zyklen erforderlich. Dabei besteht aber die Gefahr, dass gelegentlich ein echter Brand nicht oder zu spät erkannt und signalisiert wird, was in der Praxis äusserst unerwünscht ist. Der Vorschlag, dem durch eine statistische Auswertung der Wiederansprechsignale abzuhelfen, kann nicht befriedigen, da statistische Methoden nücht die von Brandmeldeanlagen verlangten Sicherheitsanforderungen erfüllen konnten. Weiterhin ist bei diesen Anlagen nachteilig, dass nicht verschiedenartige Branddetektoren, z. B. solche mit schnellem und mit langsamen Ansprechverhalten, oder mit und ohne Integrationsschaltung, gemeinsam an die gleiche Auswerteschaltung angeschlosen werden konnten.

Einen anderen Weg gingen Verfahren zur Brandsignalisation, wie sie z. B. in CH 623 154 oder in der Cerberus-Broschüre FP 198: M. Ruggli/F. Dätwyler "Cerberus Alarm-Konzeption" beschrieben sind, durch den Einbezug des Menschen in den Entscheidungsprozess. Ein nach ein- oder mehrmaligem Wiederansprechen eines Branddetektors ausgelöstes Alarmsignal wird hiernach nur weitergeleitet, wenn kein KontrollPersonal vorhanden ist, oder wenn das Signal nicht innerhalb einer bestimmten Kontrollzeit quittiert wird, und wenn ausserdem innerhalb einer längeren Erkundungszeit keine Meldung über den wirklichen Gefahrenzustand von einem ausgesandten Erkundungstrupp eintrifft.

Nachteilig ist hierbei jedoch, dass das Verfahren von menschlichen Unzulänglichkeiten abhängt, d.h. aus Nachlässigkeit und Unaufmerksamkeit des Kontrollpersonals oder aus falscher Einschätzung der Gefahrensituation kann eine Alarmsignal-Auslösung unterbleiben oder zu spät erfolgen, z.T. mit katastrophalen Konsequenzen.

Zur Unterscheidung eines dauernden Fehlalarms infolge defekten Melders von einem echten Fehlalarm wurde in der DE-OS-2 816 192 für eine Brandmeldeanlage eine Einrichtung vorgeschlagen, welche die Detektorspannung mindestens einmal für eine einstellbare Zeit nach dem ersten Alarmsignal unterbricht und beim Wiedereinschalten der Detektorbetriebsspannung sofort anstehende Alarmsignale als Störung anzeigt und Alarmsignale, die mit einer gewissen Verzögerung eintreffen, als echte Alarme weiterleitet. Die hier beschriebene Brandmeldezentrale ist also darauf ausgelegt, ein Daueransprechen eines Melder infolge eines Defekts nicht als Alarm weiterzugeben, und erst in zweiter Linie darauf, Täuschungsalarme infolge kurzzeitiger Randeinwirkung zu unterdrücken, wobei Signale von allen Detektoren, insbesondere solchen mit und ohne zeitverzögertem Ansprechverhalten, gleich verarbeitet werden.

Die Aufgabe der Erfindung ist es, die erwähnten Nachteile des Standes der Technik zu beseitigen, und insbesondere das Verfahren und die Einrichtung der eingangs genannten Gattung so weiterzubilden, dass die Sicherheit der Alarmsignalisation verbessert wird, wobei Fehl-oder Täuschungs-Alarme weitestgehend vermieden werden.

Aufgabe der Erfindung ist es ferner, ein weiter verbessertes Verfahren zur Unterdrückung von Täuschungsalarmen anzugeben, wobei die Signalverarbeitung in der Zentrale das unterschiedliche Ansprechverhalten von Meldern mit und ohne Zeitverzögerung berücksichtigt und ausgleicht, so dass die Einrichtung auch bei bereits vorhandenen Anlagen mit Mischbestückung von im obigen Sinne verschiedenen Meldern ohne weiteres eingesetzt werden kann.

Aufgabe der Erfindung ist es weiterhin, das Verfahren zur Alarmsignalisation so auszugestalten, dass bei Besetzung der Anlage durch Kontrollpersonal menschliches Fehlverhalten so weit wie möglich ausgeschaltet wird.

Erfindungsgemäss wird diese Aufgabe bei einem Verfahren zur Alarmsignalisation der eingangs definierten Art dadurch gelöst, dass die Signalzentrale den Detektor ein zweites Mal zurückstellt, wenn er vor Ablauf der Prüfzeit mit der kürzeren Dauer ein zweites Mal anspricht und dass in diesem Fall ein Alarmsignal ausgelöst wird, wenn der Detektor nach einer Verzögerungszeit, die kürzer ist als die Differenz der beiden Prüfzeiten vor Ablauf der Prüfzeit mit längeren Dauer ein drittes Mal anspricht und dass die Signalzentrale in den Ausgangszustand zurückgeht, wenn vor Ablauf der Prüfzeit mit längerer Dauer kein Wiederansprechen des Detektors erfolgt.

Die Erfindung, sowie zweckmässige und vorteilhafte Weiterbildungen derselben, werden anhand der beiliegenden, sich auf Ausführungsbeispiele beziehenden Schemata und Diagramme näher erläutert. Es zeigen:
Figur 1 das Schema einer Alarmsignalisations-Einrichtung,
Figur 2 das zeitliche Funktionsdiagramm der Einrichtung,
Figur 3 das zeitliche Funktionsdiagramm einer anderen Einrichtung mit Kontrollpersonal.

Bei dem in Figur 1 wiedergegebenen Schema einer als Brandmeldeanlage ausgebildeten Einrichtung zur Alarmsignalisation sind mehrere Alarm- oder Branddetektoren D mit einem gemeinsamen Leitungssystem L an eine Signalzentrale S angeschlossen. Bei den Branddetektoren kann es sich um gleichartige handeln, z. B. um lonisationsbrandmelder oder um optische Rauchdetektoren, oder auch um auf andere Brandphänomene reagierende Detektoren. Zweckmässigerweise sind die Branddetektoren mit einer Selbsthalteschaltung ausgerüstet, so dass die Brandmelder nach dem Ansprechen bei Überschreitung eines Schwellenwertes, z. B. der Rauchkonzentration, bis zu einer allfälligen Rückstellung im alarmierten Zustand verharren. Es können jedoch auch Branddetektoren unterschiedlichen Typs, z. B. Detektoren mit verschiedener Ansprechverzögerung, gleichzeitig an die Signalzentrale angeschlossen werden, da deren unterschiedliche Eigenschaften durch die spezielle Ausbildung der Signalzentrale berücksichtigt werden, so dass eine spezielle Anpassung unnötig ist.

Die Signale der Branddetektoren D werden einer Rückstellschaltung R am Eingang der Signalzentrale S zugeführt. Durch diese werden die Brandmelder nach dem ersten Ansprechen (1.AL), wie im zeitlichen Funktionsdiagramm von Fig. 2 gezeigt ist, sofort wieder zurückgestellt, z. B. durch eine kurzzeitige Absenkung der Versorgungsspannung der Branddetektoren (R₁). Gleichzeitig wird von der Rückstellschaltung R eine Zeitschaltung T in der Auswerteschaltung A der Signalzentrale S gestartet. Diese Zeitschaltung T weist ein Zeitfenster auf, d.h. zwei unterschiedliche Prüfzeiten t, und t₂, die bei Verwendung üblicher lonisationsbrandmelder z. B. zweckmässigerweise in der Grössenordnung von 20 und 90 Sekunden gewählt werden können. Mittels dieser Zeitschaltung T wird nun geprüft, wann nach dem Rückstellen der Branddetektoren wiederum ein Branddetektor anspricht (2.AL). Dabei können drei Möglichkeiten unterschieden werden:
1. Das Wiederansprechen tritt nach Ablauf der längeren Prüfzeit t₂, also später als 90 sec nach dem ersten Ansprechen auf. Dies wird dahingehend interpretiert, dass es sich nicht um ein dauernd vorhandenes Brandphänomen handelt, sondern um eine kurzzeitige oder unregelmässig auftretende Störung, z. B. um elektrische Störimpulse oder um Zigarettenrauchwolken. Folglich wird die Alarmsignalauslösung blockiert und kein Alarmsignal gegeben.
2. Das Wiederansprechen tritt zwar vor Ablauf der längeren Prüfzeit t₂ auf, jedoch nach Ablauf der kürzeren Prüfzeit t₁, d.h. zwischen 20 und 90 sec nach der Rückstellung. Dies wird so aufgefasst, dass es sich um ein länger andauerndes Brandphänomen handelt, also um eine anhaltende Rauchkonzentration, und dass das Signal von einem Branddetektor mit längerer Ansprechzeit stammt, z. B. von einem lonisationsbrandmelder mit Integrationsschaltung, der ohnehin erst bei länger anhaltender Schwellenwertüberschreitung anspricht, und der daher sowieso eine erhöhte Fehlalarmsicherheit aufweist. Aus diesem Grunde wird daher sofort der Alarmsignalgeber AS angesteuert.
3. Das Wiederansprechen erfolgt bereits vor Ablauf der kurzeren Prüfzeit t₁, also vor 20 sec nach der Rückstellung. Dies ist nur bei schnell ansprechenden Detektoren möglich. Hier kann Zweifel bestehen, ob es sich um einen andauernden Gefahrenzustand handelt, oder lediglich um eine längere Störung. Daher wird in diesem Fall nach einer gewissen Verzögerungszeit t₃ die Rückstellschaltung R zur erneuten Rückstellung der Branddetektoren veranlasst, und es wird geprüft, ob innerhalb der noch laufenden Prüfzeit t₂ nochmals ein Ansprechen (3.AL) erfolgt. Trifft dies zu, so wird unverzüglich die Alarmschaltung AS angesteuert, wenn nicht so wird die Alarmsignalgabe blockiert und die Einrichtung geht in den Ausgangszustand zurück. Um die beschriebene Wirkung zu erreichen, muss t kleiner sein als (t₂ - tj). z. B. von 0 bis vorzugsweise 30 sec.

Mit dem beschriebenen Verfahren der Messung der Wiederansprechzeiten-nach der Rückstellung und der Klassifizierung der Wiederansprechzeit in drei Zeitgruppen liess sich an einem praktischen Ausführungsbeispiel einer Einrichtung mit handelsüblichen lonisationsbrandmeldern als Alarmdetektoren gegenüber bekannten Auswerteverfahren mit Rückstell- und Ansprech-Repetition und zweistufiger Klassifizierung (JA/NEIN) eine überraschende Verminderung der Fehlalarmhäufigkeit im praktischen Betrieb erreichen, bis zu einem Faktor 5. Hinzu kommt, dass sich die erfindungsgemässe Einrichtung automatisch auf die Ansprecheigenschaften der angeschlossenen Branddetektoren einstellt, so dass keine Anpassungsmassnahmen erforderlich sind.

Im Rahmen des Erfindungsgedankens sind Abwandlungen und Weiterbildungen möglich. So kann es vorteilhaft sein, vor den erfindungsgemässen Verfahrensschritten eine Repetitionsstufe vorzuschalten, so dass der Start der Prüfzeiten erst dann freigegeben wird, wenn ein Branddetektor nach einem ersten Ansprechen und der anschliessenden Rückstellung ein zweites Mal angesprochen hat. Auch mehrere solcher Repetitionen können zweckmässig sein.

Das erfindungsgemässe Verfahren wurde vorstehend anhand einer vollständig automatisch arbeitenden Einrichtung beschrieben.

Es kann aber auch zweckmässig und vorteilhaft sein, den Erfindungsgedanken in einer Einrichtung zur Alarmsignalisation, z. B. einer Bandmeldeanlage, anzuwenden, die zumindest teilweise, z. B. in der Tag-Schaltung, durch Kontrollpersonal überwacht wird. Figur 3 zeigt ein Zeitdiagramm einer solchen Einrichtung. Dabei wird nach einem ersten Ansprechen (1.AL) eines Brandmelders die entsprechende Meldergruppe rückgestellt und die Zeit At bis zum nächsten Wiederansprechen (2.AL) bestimmt. Ist diese Zeit At grösser als eine bestimmte Grenzzeit t', so wird das zweite Ansprechen (2.AL) als neues Ereignis bewertet, und der gesamte Zyklus wird neue gestartet. Andernfalls, d.h. bei kürzerer Wiederansprechzeit At, werden beim zweiten Ansprechen eine Kontrollzeit V_{1'} die z. B. 2 Minuten betragen kann, und gleichzeitig eine Erkundungszeit V₂ von beispielsweise 10 Minuten gestartet. Die Kontrollzeit V₁ kann durch ein Quittiersignalt Q, das die Aufmerksamkeit des Kontrollpersonals signalisiert, und die Erkundungszeit V₂ durch ein von einem ausgesandten Erkundungstrupp ausgelöstes Rückstellsignal E oder ein manuelles Alarmsignal unterbrochen werden. Bleiben diese manuellen Unterbrechungen aus, so wird zu einem Zeitpunkt At vor Ablauf der Kontrollzeit V₁, bzw. der Erkundungszeit V₂ die Meldergruppe nochmals automätisch rückgestellt und die Prüfzeiten t, und t₂ beginnen zu diesen Zeitpunkten tₒ, bzw. tₒₒ zu laufen. Bei einem nochmaligen, d.h. dem dritten Ansprechen innerhalb der Prüfzeit t₂ wird dann sofort ein Alarmsignal AS ausgelöst, t, kann hierbei = 0 gesetzt sein.

Auf diese Weise wird erreicht, dass auch bei menschlichem Versagen schnellstmöglich eine sichere Alarmsignalauslösung mit geringstmöglicher Fehlalarmhäufigkeit sichergestellt ist.

## Patentansprüche

1. Verfahren zur Alarmsignalisation, bei dem nach einem ersten Ansprechen eines mit einer Signalzentrale (S) verbundenen Detektors (D) dieser von der Signalzentrale (S) ein erstes Mal zurückgestellt wird, bei dem ferner zu einem vorbestimmten Zeitpunkt nach dem Ansprechen des Detektors (D) in der Signalzentrale (S) zwei Prüfzeiten mit vorbestimmten unterschiedlichen Laufzeiten (t₁, t₂) gestartet werden und ein Alarmsignal erst nach wenigstens einmaligem Wiederansprechen des Detektors (D) weitergeleitet wird, wenn der Detektor (D) nach Ablauf der Prüfzeit mit kürzerer Dauer (t₁) und vor Ablauf der Prüfzeit mit längerer Dauer (t₂) ein zweites Mal anspricht, dadurch gekennzeichnet, dass die Signalzentrale (S) den Detektor (D) ein zweites Mal zurückstellt, wenn er vor Ablauf der Prüfzeit mit der kürzeren Dauer (t₁) ein zweites Mal anspricht und dass in diesem Fall ein Alarmsignal ausgelöst wird, wenn der Detektor (D) nach einer Verzögerungszeit (t₃), die kürzer ist als die Differenz (t₂ - tⱼ) der beiden Prüfzeiten (t₁, t₂), vor Ablauf der Prüfzeit mit längerer Dauer (t₂) ein drittes Mal anspricht und dass die Signalzentrale (S) in den Ausgangszustand zurückgeht, wenn vor Ablauf der Prüfzeit mit längerer Dauer (t₂) kein Wiederansprechen des Detektors erfolgt.

2. Verfahren gemäss Patentanspruch 1, dadurch gekennzeichnet, dass die Prüfzeit mit längerer Dauer (t₂) in der Grössenordnung von 90 Sekunden liegt, dass die Prüfzeit mit kürzerer Dauer (t₁) in der Grössenordnung von 20 Sekunden liegt und dass die Verzögerungszeit (t₃) etwa 30 Sekunden beträgt.

3. Verfahren gemäss einem der Patentansprüche 1 und 2, dadurch gekennzeichnet, dass die Prüfzeiten (t₁, t₂) unmittelbar nach dem ersten Ansprechen eines Detektors gestartet werden.

4. Verfahren gemäss einem der Patentansprüche 1 und 2, dadurch gekennzeichnet, dass die Prüfzeiten (t₁, t₂) erst nach wenigstens einmaligen Wiederansprechen eines Detektors nach seiner ersten Rückstellung gestartet werden.

5. Verfahren gemäss einem der Patentansprüche 1 und 2, dadurch gekennzeichnet, dass die Prüfzeiten (t₁, t₂) kurz vor Ablauf einer bestimmten Kontrollzeit (V₁) nach dem ersten Ansprechen eines Detektors gestartet werden, vorausgesetzt, dass der Start und gegebenenfalls der Weiterlauf der Prüfzeiten nicht innerhalb der Kontrollzeit durch ein Quittiersignal blockiert wird.

6. Verfahren gemäss Patentanspruch 5, dadurch gekennzeichnet, dass die Prüfzeiten (t_{1'} t₂) auch kurz vor Ablauf einer Erkundungszeit (V₂) nach dem Ansprechen eines Detektors gestartet werden, wobei die Erkundungszeit (V₂) länger ist als die Kontrollzeit (V₁), vorausgesetzt, dass der Start und gegebenenfalls der Weiterlauf der Prüfzeiten nicht durch ein Erkundungssignal blockiert wird.

7. Verfahren gemäss Patentanspruch 6, dadurch gekennzeichnet, dass der Start der Kontrollzeit (V₁) und der Erkundungszeit (V₂) erst freigegeben wird, wenn ein Detektor wenigstens einmal nach einem Ansprechen und der anschliessenden Rückstellung wiederangesprochen hat.

8. Verfahren gemäss Patentanspruch 7, dadurch gekennzeichnet, dass der Start der Prüfzeiten (t₁, t₂) um die Zeitdifferenz (At) verzägert zwischen dem ersten und zweiten Ansprechen eines Detektors vor Ablauf der Kontrollzeit bzw. Erkundungszeit erfolgt.

9. Verfahren gemäss Patentanspruch 8, dadurch gekennzeichnet, dass die kürzere Prüfzeit (t₁) gleich Null gewählt wird.

10. Einrichtung zur Anwendung des Verfahrens gemäss einem der Patentansprüche 1 bis 9 mit einer Alarmsignalzentrale (S) und mindestens einem damit verbundenen, auf Umgebungsbedingungen ansprechenden Detektor (D), mit einer in der Alarmzentrale (S) befindlichen Rückstellschaltung (R) zur Rückstellung von Detektoren (D), die mindestens ein erstes Mal angesprochen haben, und mit einer Auswerteschaltung (A) zur Weiterleitung von Alarmsignalen, wobei die Auswerteschaltung eine Zeitschaltung (T) mit zwei vorgegebenen Prüfzeiten von unterschiedlicher Dauer aufweist und die ein Alarmsignal weiterleitet, wenn nach einer ersten Rückstellung eines Detektors (D) nach Ablauf der Prüfzeit mit kürzerer Dauer (t₁) und vor Ablauf der Prüfzeit mit längerer Dauer (t₂) ein Detektor (D) ein zweites Mal anspricht, dadurch gekennzeichnet, dass die Auswerteschaltung (A) in der Rückstellschaltung (R) Schaltelemente aufweist, die einen Detektor (D), der angesprochen hat, ein zweites Mal zurückstellen, wenn er vor Ablauf der Prüfzeit mit der kürzeren Prüfzeit ein zweites Mal angesprochen hat, und die ein Alarmsignal weiterleitet, wenn ein Detektor (D), der ein zweites Mal zurückgestellt worden ist, nach einer vorbestimmten Verzögerungszeit (t₃), die kürzer ist als die Differenz (t₂ - t1) der beiden Prüfzeiten (t₁, t₂), vor Ablauf der Prüfzeit mit längerer Prüfzeit ein drittes Mal anspricht, und dass die Auswerteschaltung (A) eine Torschaltung (G) aufweist, welche die Weiterleitung eines Alarmsignals blockiert, wenn kein Wiederansprechen eines Detektor (D) vor Ablauf der Prüfzeit mit längerer Dauer (t₂) erfolgt.

11. Einrichtung gemäss Patentanspruch 10 zur Brandmeldung, dadurch gekennzeichnet, dass die Detektoren (D) als auf ein Brandphänomen ansprechende Branddetektoren ausgebildet sind.

## Claims

1. Alarm signalling method on which a detector (D) that is connected to a control unit (S) is reset, after its first response, by said unit for a first time, on which method further two test periods (ti, t₂) having predetermined different propagation times are started in the control unit (S) at a predetermined time after the response of the detector and an alarm signal is transmitted only after the detector has re-responded at least once and responds for a second time after the test period (t,) of shorter duration has ended but before the test period (t₂) of longer duration has expired, characterized in that the control unit (S) resets the detector (D) for a second time if the latter responds for a second time prior to the expiration of the test period (t,) of shorter duration, and that in such a case an alarm signal is released if, after a delay (t₃) that is shorter than the difference (t₂ - tt) of the two test periods (t₁, t₂), the detector responds for a third time prior to the expiration of the test period (t₂) of longer duration, and that the control unit (S) returns to its original condition if prior to the end of the test period (t₂) of longer duration no further response of the detector occurs.

2. Method according to claim 2, characterized in that the test period (t₂) of longer duration lies within the order of magnitude of 90 seconds, that the test period (t₂) of shorter duration lies within the order of magnitude of 20 seconds and that the delay (t₃) amounts to about 30 seconds.

3. Method according of one of claims 1 and 2, characterized in that the test periode (t₁, t₂) will be started immediately after the first response of a detector.

4. Method according to one of claims 1 and 2, characterized in that the test periods (t₁, t₂) will be started only after at least one re-response of a detector after its first reset.

5. Method according to one of claims 1 and 2, characterized in that the test periods (t₁, t₂) will be started shortly before a determined check period (V,) runs out after the first response of a detector, supposed that the start and if necessary the continuation of the test periods will not be blocked by a cancelling signal within the check period.

6. Method according to claim 5, characterized in that the test periods (t₁, t₂) will also be started shortly before expiration of reconnaissance period (V₂) after the response of a detector whereby the reconnaissance period (V₂) is longer than the control period (V₁) supposed that the start and in case the continuation of the test periods will not be blocked by a reconnaissance signal.

7. Method according to claim 6, characterized in that the start of the check period (V₁) and of the reconnaissance period (V₂) will be freed only if a detector has re-responded at least once after a response and the subsequent reset.

8. Method according to claim 7, characterized in that the start of the best periods (t₁, t₂) is carried out with a delay of the time difference (At) between the first and second response of a detector prior to the expiration of the check period respectively the reconnaissance period.

9. Method according to claim 8, charcaterized in that the shorter test period (t) is selected to be zero.

10. Device for applying the method of one of claims 1 to 8, having an alarm control unit (S) and at least one detector (D) connected with said unit and responding to ambient conditions, a reset circuit (R) within the alarm control unit (S) for resetting detectors that have responded at least once, and an evaluation circuit (A) for transmitting alarm signals, the evaluation circuit comprising a timing circuit (T) with two test periods of different duration and transmitting an alarm signal when, after a first reset of a detector (D) after expiration of the period (t₂) of longer duration, a detector (D) responds for the second time, characterized in that evaluation circuit (A) has in its reset circuit (R) switching components that reset for a second time a detector (D) which has responded if that response was the second one prior to expiration of the shorter test period, said components transmitting an alarm signal if a detector, which has been reset for the second time responds, after a predetermined delay (t₃) which is shorter that the difference (t₂ - t1) of the two test periods (t_{1'} t₂) for a third time prior to expiration of the longer test period, and that the evaluation circuit (A) has a gate (G) that blocks the transmittal of an alarm signal if no response of a detector (D) occurs prior to expiration of the longer test period.

11. Device according to claim 10 for fire detection, characterized in that the detectors (D) are made up as detectors responding to a fire phenomena.

## Revendications

1. Procédé de signalisation d'alarme, selon lequel, après une première réponse d'un détecteur (D) relié à un central (B) de transmission de signaux, ce détecteur est ramené une première fois à l'état initial par le central (S) de transmission de signaux, et selon lequel en outre, deux intervalles de temps d'essai possédant des durées prédéterminées différentes (t_{1'} t₂) sont déclenchés dans le central (S) de traitement de signaux, à un instant prédéterminé après la réponse du détecteur (D), et un signal d'alarme est retransmis uniquement après au moins une nouvelle réponse du détecteur (D), lorsque ce dernier répond une seconde fois après l'écoulement de l'intervalle de temps d'essai possédant la durée (t,) la plus courte et avant l'écoulement de l'intervalle de temps d'essai possédant la durée (t₂) la plus longue, caractérisé par le fait que le central (S) de transmission de signaux ramène une seconde fois le détecteur (D) à l'état initial lorsque ce dernier répond une seconde fois après l'écoulement de l'intervalle de temps d'essai possédant la durée (t,) la plus courte, et que dans ce cas, un signal d'alarme est déclenché lorsque le détecteur (D) répond une troisième fois après un intervalle de temps de retard (t₃), qui est inférieur à la différence (t₂ -t,) des deux intervalles de temps d'essai (t₁, t₂) avant l'écoulement de l'intervalle de temps d'essai possédant la durée (t₂) la plus longue, et que le central (S) de transmission de signaux revient dans l'état initial lorsqu'aucune nouvelle réponse du détecteur n'intervient avant l'écoulement de l'intervalle de temps d'essai possédant la durée (t₂) la plus longue.

2. Procédé selon la revendication 1, caractérisé en ce que l'intervalle de temps d'essai possédant la durée (t₂) la plus longue est de l'ordre de 90 secondes, que l'intervalle de temps d'essai possédant la durée (t,) la plus courte est de l'ordre de 20 secondes et que l'intervalle de temps de retard (t₃) est égal à environ 30 secondes.

3. Procédé suivant l'une des revendications 1 et 2, caractérisé par le fait que l'intervalle de temps d'essai (t₁, t₂) est déclenché aussitôt après la première réponse d'un détecteur.

4. Procédé selon l'une des revendications 1 et 2, caractérisé en ce que les intervalles de temps d'essai (t₁, t₂) sont déclenchés uniquement après au moins une nouvelle réponse d'un détecteur après sa première remise à l'état initial.

5. Procédé suivant l'une des revendications 1 et 2, caractérisé par le fait que les intervalles de temps d'essai (t₁, t₂) sont déclenchés peu avant l'écoulement d'un intervalle de temps de contrôle déterminé (V,) après la première réponse d'un détecteur, moyennant l'hypothèse selon laquelle le déclenchement et éventuellement la poursuite des intervalles de temps d'essai ne sont pas bloqués, pendant l'intervalle de temps de contrôle, par un signal d'accusé de réception.

6. Procédé suivant la revendication 5, caractérisé par le fait que les intervalles de temps d'essai (t₁, t₂) sont également déclenchés peu avant l'écoulement d'un intervalle de temps de reconnaissance (V₂) après la réponse d'un détecteur, l'intervalle de temps de reconnaissance (V₂) étant plus long que l'intervalle de temps de contrôle (V,), moyennant l'hypothèse selon laquelle le déclenchement et éventuellement la poursuite des intervalles de temps d'essai ne sont pas bloqués par un signal de reconnaissance.

7. Procédé suivant la revendication 6, caractérisé par le fait que le déclenchement de l'intervalle de temps de contrôle (V,) et de l'intervalle de temps de reconnaissance (V₂) n'est réalisé que lorsqu'un détecteur a répondu à nouveau au moins une fois après une réponse et la remise à l'état initial ultérieure.

8. Procédé suivant la revendication 7, caractérisé par le fait que le démarrage des intervalles de temps d'essai (tᵢ, t₂) s'effectue en étant retardé de l'intervalle de temps (At) entre les première et seconde réponse d'un détecteur, avant l'écoulement de l'intervalle de temps de contrôle ou de l'intervalle de temps de reconnaissance.

9. Procédé suivant la revendication 8, caractérisé par le fait que l'intervalle de temps d'essai (t,) le plus court est choisi égal à zéro.

10. Dispositif pour la mise en oeuvre du procédé suivant l'une des revendications 1 à 9, avec un central (S) de traitement de signaux d'alarme et au moins un détecteur (D), qui est relié à ce central et répond à des conditions d'environnement, un circuit de remise à l'état initial (R) situé dans le central (S) de transmission de signaux d'alarme et servant à ramener à l'état initial des détecteurs (T) qui ont répondu au moins une première fois, et un circuit d'évaluation (A) servant à retransmettre des signaux d'alarme, ce circuit d'évaluation comportant une minuterie (T) possédant deux intervalles de temps d'essai prédéterminés possédant des durées différentes et retransmettant un signal d'alarme lorsqu'après une première remise à l'état initial d'un détecteur (D), après l'écoulement de l'intervalle de temps d'essai possédant la durée (t,) la plus courte et avant l'écoulement de l'intervalle de temps d'essai possédant la durée (t₂) la plus longue, un détecteur (D) répond une seconde fois, caractérisé par le fait que le circuit d'évaluation (A) situé dans le circuit de remise à l'état initial (T), des éléments de commutation qui ramène une seconde fois à l'état initial un détecteur (D), qui a répondu, lorsque ce dernier a répondu une seconde fois avant l'écoulement de l'intervalle de temps d'essai le plus court, et qui retransmet un signal d'alarme lorsqu'un détecteur (D), qui a été ramené une seconde fois à l'état initial, répond une troisième fois après un intervalle de temps de retard prédéterminé (t₃), qui est inférieur à la différence (t₂ - tᵢ) entre deux intervalles de temps d'essai (t₁, t₂), avant l'écoulement de l'intervalle de temps d'essai le plus long, et que le circuit d'évaluation (A) comporte un circuit de porte (G) qui bloque la retransmission d'un signal d'alarme lorsqu'aucune nouvelle réponse d'un détecteur (D) n'est intervenue avant l'écoulement de l'intervalle de temps d'essai possédant la durée (t₂) la plus longue.

11. Dispositif suivant la revendication 10 pour la signalisation d'un incendie, caractérisé par le fait que les détecteurs (D) sont réalisés sous la forme de détecteurs d'incendie répondant lors de l'apparition d'un phénomène lié à un incendie.
